# EUROPÄISCHE PATENTSCHRIFT

(11) **EP 2 795 204 B1**
(45) Veröffentlichungstag und Bekanntmachung des Hinweises auf die Patenterteilung: **10.03.2021**
(21) Anmeldenummer: 12824900.0
(22) Anmeldetag: 24.12.2012
(51) Int. Cl.: F25B 1/10, F25B 9/00

(54) **VERDICHTER**
COMPRESSOR
COMPRESSEUR

(30) Priorität: 23.12.2011 DE 102011122248; 19.03.2012 DE 102012005297
(43) Veröffentlichungstag der Anmeldung: 29.10.2014
(73) Patentinhaber: GEA Bock GmbH, 72636 Frickenhausen (DE)
(72) Erfinder: GÖRLICH, Arno, 72639 Neuffen (DE)
(74) Vertreter: Mederle-Hoffmeister, Stefan
(86) Internationale Anmeldenummer: PCT/EP2012/005379
(87) Internationale Veröffentlichungsnummer: WO 2013/091899

(56) Entgegenhaltungen:
- EP-A1- 1 562 012
- WO-A2-2011/049767
- DE-A1-102005 009 173
- JP-A- 2002 106 989
- US-A- 3 913 346
- US-A1- 2011 203 304

## Beschreibung

Die Erfindung betrifft einen Verdichter gemäß dem Oberbegriff des Patentanspruchs 1, sowie eine Kälteanlage gemäß Anspruch 15.

Verdichter, wie sie aus dem Oberbegriff des Patentanspruchs 1 bekannt sind, weisen eine Antriebsvorrichtung und eine Verdichtungsvorrichtung auf. Die Antriebsvorrichtung ist beispielsweise oftmals ein Elektromotor. Die Verdichtungsvorrichtung ist ein- oder mehrstufig ausgelegt, was bedeutet, dass der Verdichter beispielsweise in einer ersten Stufe Kältemittel von einem Niederdruck (Saugdruck) auf einen Zwischendruck verdichtet, wobei das auf Zwischendruck befindliche Kältemittel dann einer zweiten Stufe zugeführt wird, in der es auf einen Hochdruck (Enddruck) verdichtet wird. Derartige oder auch ähnliche Verdichter sind beispielsweise aus der JP 2002 106 989 A, der US 3 913 346 A, der WO 2011/049 767 A2, der EP 1 562 012 A1, der US 2011/203304 A1, sowie der DE 10 2005 009 173 A1 bekannt.

Häufig ist jedoch der Wirkungsgrad zweistufiger Verdichter nicht optimal. Diese Tatsache gewinnt zusehends an Bedeutung wenn "neue, natürliche" Kältemittel, also beispielsweise R744 (CO₂) zur Verwendung gelangen sollen, welche besondere Anforderungen an die Bedingungen des Verdichtungsvorgangs stellen.

Ausgehend vom vorstehend diskutierten Stand der Technik ist es demnach Aufgabe der vorliegenden Erfindung, einen Verdichter anzugeben, der im Vergleich zu den Verdichtern gemäß dem Stand der Technik einen erhöhten Wirkungsgrad aufweist bzw. energetisch für einen Betrieb mit allen gängigen Kältemitteln geeignet ist. Weiterhin ist es eine Aufgabe der vorliegenden Erfindung, eine entsprechend ausgelegte Kälteanlage anzugeben

Diese Aufgabe wird erfindungsgemäß durch einen Verdichter gemäß dem Patentanspruch 1, sowie eine Kälteanlage gemäß Anspruch 15 gelöst.

Erfindungsgemäß weist ein Verdichter ein Verdichtergehäuse, eine Antriebsvorrichtung und eine Verdichtungsvorrichtung mit einer oder mehreren Verdichtungsstufen zum Verdichten eines Kältemittels auf. Der Verdichter weist weiterhin wenigstens eine Kältemittelzuführvorrichtung zum Zuführen von Kältemittel zu der Verdichtungsvorrichtung und wenigstens eine Kältemittelabführvorrichtung zum Abführen von Kältemittel von der Verdichtungsvorrichtung auf, wobei wenigstens ein Abschnitt der Kältemittelzuführvorrichtung thermisch getrennt von der Kältemittelabführvorrichtung oder den Kältemittelabführvorrichtungen angeordnet ist.

Durch eine derartige Konstruktion wird erreicht, dass kein zu großer Wärmeübergang von abzuführendem, verdichtetem Kältemittel, welches durch einen vorangehenden Verdichtungsvorgang erwärmt wurde, auf das einen Abschnitt der Zuführvorrichtung durchströmende Kältemittel stattfindet. In anderen Worten gesagt wird durch eine derartige Konstruktion der Wärmeübertrag von einem verdichteten und durch den Verdichtungsvorgang erwärmten Kältemittel auf ein unverdichtetes Kältemittel weitestgehend verhindert. Je besser die jeweiligen Abschnitte der Kältemittelzuführvorrichtung(en) von denjenigen der entsprechenden Kältemittelabführvorrichtung(en) thermisch getrennt bzw. entkoppelt sind, umso geringer ist der Wärmeübertrag. Idealerweise sind nicht nur Abschnitte, sondern jeweils die gesamten Vorrichtungen, d.h. die Vorrichtungen über ihre gesamte Erstreckung hin vollständig thermisch voneinander getrennt, was zu einem minimalen Wärmeübertrag führt. Es sei jedoch an dieser Stelle darauf hingewiesen, dass einzelne Berührpunkte oder Berührbereiche (Wärmeübertragungsflächen) der jeweiligen Vorrichtungen konstruktiv nahezu unumgänglich sind, die hierüber übertragenen Wärmemengen jedoch relativ gering sind und somit geduldet werden können. Hinsichtlich der Größe der Berührbereiche (Wärmeübertragungsflächen) kann im Einzelfall das jeweilige wirtschaftlichste Konzept, das sowohl die Herstellungskosten als auch die Betriebskosten berücksichtigt, gewählt werden. Es sei an dieser Stelle ferner erwähnt, dass beispielsweise auch durch eine möglichst kleine Ausgestaltung der Flächen der Kältemittelabführvorrichtung(en) ein minimaler Wärmeaustausch mit der Umgebung der Kältemittelabführvorrichtung(en) erreicht werden kann.

Bevorzugt sind bei Verdichtern, die mehrere Kältemittelzuführvorrichtungen aufweisen, also beispielsweise bei mehrstufigen Verdichtern, wenigstens Abschnitte von allen Kältemittelzuführvorrichtungen zum Zuführen von Kältemittel zu der Verdichtungsvorrichtung von einer, mehreren oder vorzugsweise allen der vorhandenen Kältemittelabführvorrichtungen (beispielsweise Vorrichtung zum Abführen von unter einem Zwischendruck oder unter Hochdruck bzw. Verdichtungsenddruck stehendem Kältemittel) thermisch getrennt angeordnet. Dadurch wird der Wärmeübertrag für sämtliche Kältemittelzuführvorrichtungen, d.h. beispielsweise für die Zuführungen aller Stufen des Verdichters verringert.

In einer weiteren bevorzugten Ausführungsform sind bei Verdichtern, die mehrere Kältemittelzuführvorrichtungen aufweisen, also beispielsweise bei mehrstufigen Verdichtern, wenigstens zwei oder mehrere der Kältemittelzuführvorrichtungen jeweils zumindest über Abschnitte derselben hinweg thermisch voneinander getrennt. Insbesondere dann, wenn das einer Verdichtungsstufe zuzuführende Kältemittel zur Kühlung beispielsweise einer Antriebsvorrichtung des Verdichters vorgesehen ist, ist oftmals eine thermische Entkoppelung von der anderen oder den anderen Kältemittelzuführvorrichtungen erwünscht. Allgemein kann man festhalten, dass eine solche Konstruktion immer dann in Betracht gezogen werden sollte, wenn die entsprechenden Kältemittelzuführvorrichtungen Kältemittel unterschiedlicher Temperatur führen.

In einer weiteren bevorzugten Ausführungsform sind bei Verdichtern, die mehrere Kältemittelabführvorrichtungen aufweisen, also beispielsweise bei mehrstufigen Verdichtern, wenigstens zwei oder mehrere der Kältemittelabführvorrichtungen untereinander jeweils zumindest über Abschnitte derselben hinweg thermisch getrennt. Dies ist beispielsweise dann von Vorteil, wenn die jeweiligen Kältemittelabführvorrichtungen Kältemittel mit unterschiedlicher Temperatur führen. Denkbar ist für diesen Fall beispielsweise ein zweistufiger Verdichter, in dem das Kältemittel am Ausgang einer Verdichtungsstufe ggf. eine Temperatur aufweisen kann, die von derjenigen am Ausgang der anderen Verdichtungsstufe(n) unterschiedlich ist. Ein Wärmeübertrag auf das kältere Kältemittel, das aus der ersten Verdichtungsstufe abgeführt wird, kann damit verhindert werden. Dies trägt zur Effizienzsteigerung der Anlage bei.

Zusammenfassend kann festgehalten werden, dass ein erfindungsgemäßer Verdichter, in dem wenigstens Abschnitte einer oder mehrerer Kältemittelzuführvorrichtung(en) thermisch von einer oder mehreren der einen oder mehreren im Verdichter vorhandenen Kältemittelabführvorrichtung(en) getrennt oder entkoppelt sind eine Steigerung des Wirkungsgrades des Verdichters ermöglicht. Durch eine optionale weitere (zusätzliche) thermische Trennung zwischen den Kältemittelzuführvorrichtungen untereinander und gegenüber den Kältemittelabführvorrichtungen, sowie der Kältemittelabführvorrichtungen untereinander kann auf jeweilige Verdichterkonstruktionen, insbesondere im Fall von in den einzelnen Vorrichtungen herrschenden Temperaturunterschieden eine weitere Verbesserung des Wirkungsgrads erreicht werden.

An dieser Stelle sei die Definition für den Wortlaut "thermisch getrennt", wie er in der vorliegenden Anmeldung Verwendung findet, näher erläutert. Thermisch getrennt im Sinne der vorliegenden Anmeldung bedeutet thermisch nicht oder thermisch relativ schwach gekoppelt, d.h. mit einem möglichst geringen Wärmeübergang versehen. Dies kann beispielsweise durch eine Beabstandung entsprechender Komponenten und/oder eine Ausbildung als separate Bauteile erreicht werden. Eine Alternative ist es auch, die einzelnen Abschnitte durch ein Isoliermaterial voneinander zu trennen. Dies ist auch dann anwendbar, wenn mehrere der Zuführvorrichtungen und der Abführvorrichtungen für Kältemittel als ein integrales Bauteil ausgebildet werden sollen. Es ist vorstellbar, das gesamte Bauteil aus einem Material mit einer geringen Wärmeleitfähigkeit, vorzugsweise geringer als die thermische Leitfähigkeit von C-45 Stahl, weiterhin vorzugsweise geringer als eine thermische Leitfähigkeit von 20 W/mK, insbesondere vorzugsweise geringer als eine thermische Leitfähigkeit von 10 W/mK herzustellen. Dabei sind schon Wandstärken von wenigen mm wirkungsvoll. Alternativ wäre es auch denkbar, zweikomponentige Aufbauten mit beispielsweise Isolierschichten anzuwenden, wobei in diesem Fall die Bauteile durch die Isolierschicht wiederum voneinander beabstandet sind. Möglichkeiten zum Minimieren des Wärmeübergangs sind demnach eine Vermeidung von Kontaktflächen, eine Minimierung von vorhandenen bzw. erforderlichen Flächen, die Wahl eines wenig leitfähigen Materials für erforderliche Flächen, insbesondere Kontaktflächen, und die thermische Isolation von Flächen, insbesondere Kontaktflächen durch entsprechende Materialien oder Stoffe (Festkörperisolierung, Gasisolierung, ggf. Isolierung durch Flüssigkeit) und/oder durch eine entsprechende Beabstandung zueinander.

Obwohl in der folgenden Figurenbeschreibung ein erfindungsgemäßer Verdichter am Beispiel eines mehrstufigen Radialkolbenverdichters erläutert wird, ist die erfindungsgemäße Konstruktion auf jeden beliebigen einstufigen und mehrstufigen Verdichter unabhängig von dessen Verdichtungsprinzip anwendbar. Neben Radialkolbenverdichtern seien beispielhaft Axialkolbenverdichter, Scroll-Verdichter, Schraubenverdichter, Turboverdichter, Rotationsverdichter etc. genannt.

Weitere Merkmale der Erfindung sind in den Unteransprüchen angegeben.

Die Erfindung wird im Folgenden mit Bezug auf die beiliegenden Zeichnungen anhand von bevorzugten Ausführungsformen beispielhaft beschrieben. In den Zeichnungen zeigen:
Fig. 1 eine erste mögliche Ausführungsform eines erfindungsgemäßen Verdichters;
Fig. 2 eine schematische Darstellung einer Kälteanlage, welche einen Verdichter gemäß der ersten möglichen Ausführungsform aufweist, sowie ein hierfür gültiges Enthalpie-Druck-Diagramm; und
Fig. 3 eine schematische Darstellung einer Kälteanlage, welche einen Verdichter gemäß einer zweiten möglichen erfindungsgemäßen Ausführungsform, sowie ein hierfür gültiges Enthalpie-Druck-Diagramm aufweist;
Fig. 4 eine weitere schematische Darstellung einer (dritten) Kälteanlage, welche eine abgewandelte Kälteanlage der Fig. 2, sowie ein hierfür gültiges Enthalpie-Druck-Diagramm darstellt;
Fig. 5 eine schematische Darstellung einer (vierten) Kälteanlage, welche wiederum eine Abwandlung der Kälteanlage gemäß Fig. 2 ist, sowie ein hierfür gültiges Enthalpie-Druck-Diagramm;
Fig. 6 eine schematische Darstellung einer (fünften) Kälteanlage, welche wiederum eine Abwandlung der Kälteanlage gemäß Fig. 2 ist, sowie ein hierfür gültiges Enthalpie-Druck-Diagramm;
Fig. 7 eine sechste Kälteanlage in einer schematischen Darstellung, welche eine Abwandlung der Anlage gemäß Fig. 3 darstellt, sowie ein hierfür gültiges Enthalpie-Druck-Diagramm; und
Fig. 8 eine Ansicht eines Triebwerks des Verdichters gemäß der ersten Ausführungsform, geschnitten senkrecht zur axialen Richtung; und
Fig. 9 eine weitere Schnittdarstellung des Verdichters gemäß Fig. 8, geschnitten parallel zu der axialen Richtung;

Bei der in Fig. 1 dargestellten ersten Ausführungsform eines erfindungsgemäßen Verdichters handelt es sich um einen Radialkolbenverdichter 10, welcher eine Antriebsvorrichtung bzw. Antriebseinheit in Form eines Elektromotors 12, sowie eine Verdichtungsvorrichtung bzw. Verdichtungseinheit 14 aufweist. Sowohl der Elektromotor als auch die Verdichtungseinheit 14 sind in einem Verdichtergehäuse 15 angeordnet, welches sich aus zwei Teilen, nämlich einem Motorgehäuse 15-1 und einem Druckdeckel 15-2 zusammensetzt. Das Motorgehäuse 15-1 ist mit dem Druckdeckel 15-2 gasdicht verbunden. Es handelt sich demnach um einen Verdichter einer hermetischen Bauart, kurz gesagt um einen hermetischen Verdichter. In der vorliegenden Ausführungsform sind die beiden Gehäusebauteile miteinander verschweißt, wobei auch andere thermische Verbindungsverfahren, wie beispielsweise Hartlöten etc. oder auch andere geeignete gasdichte Verbindungsverfahren, wie Bördeln, Kleben etc. denkbar sind.

Die Verdichtungseinheit 14 weist in der hier beschriebenen Ausführungsform sechs sich von einer Mittelachse 16 in radialer Richtung wegerstreckende Kolben 18 auf, welche in korrespondierenden Zylindern bzw. Zylinderbohrungen 19 in radialer Richtung hin-und her- verschiebbar angeordnet sind. Der Antrieb der Verdichtungseinheit 14 erfolgt über eine mit dem Elektromotor 12 drehfest verbundene Antriebswelle 16, die mit den Kolben 18 über einen Exzenter-Mechanismus und Pleuel in Wirkeingriff steht. In alternativen Ausführungsformen ist jede von sechs abweichende Anzahl von Kolben denkbar. Die Anzahl der Kolben wird aufgrund der erwünschten Spezifikationen und des gewünschten Einsatzgebiets festgelegt. Die Funktionsweise des Verdichtungsvorgangs selbst ist sowohl für den hier beschriebenen Radialkolbenverdichter als auch für sämtliche andere mögliche Verdichterbauarten wohlbekannt und sei an dieser Stelle nicht weiter beschrieben.

Bei dem Verdichter 10 handelt es sich um einen zweistufigen Verdichter, dessen Verdichtungseinheit 14 ausgelegt ist, Kältemittel in zwei Stufen zu verdichten. Dazu wird dem Verdichter 10 über eine Niederdruck-Kältemittelzuführvorrichtung 20, die ein Niederdruckvolumen des Verdichters 10 (Saugvolumen) begrenzt, Kältemittel für eine erste Verdichtungsstufe 14-1 zugeführt und in dieser auf einen vorbestimmten Zwischendruck verdichtet. Es sei an dieser Stelle angemerkt, dass der erfindungsgemäße Verdichter alternativ selbstverständlich auch als ein einstufiger Verdichter sowie auch als ein anderer Verdichter-Typ (Scroll-Verdichter etc., in einstufiger und mehrstufiger Ausführung) ausgelegt sein kann. In der beschriebenen Ausführungsform kommt ein Hubkolbenverdichter zum Einsatz, da dieser unter anderem wegen seiner hohen Dichtigkeit, die durch die Verwendung von Zylindern (gute Abdichtung über die Kolbenringe) bedingt ist, vorteilhaft eingesetzt werden kann. Weiterhin sind die Bereiche um die Zylinder, d.h. beispielsweise z.T. stark belastete Bereiche auch nur im Verdichtungsmoment, d.h. wenn der Zylinder mit Kältemittel gefüllt ist, und der Kolben sich dem oberen Totpunkt nähert, thermisch belastet (durch die Erwärmung, die durch die Verdichtung des Kältemittels verursacht wird). Danach erfolgt umgehend eine Kühlung beispielsweise durch einströmendes Kältemittel, so dass die Materialbelastung möglichst gering gehalten wird.

Die Niederdruck-Kältemittelzuführvorrichtung 20 weist mehrere Teilbereiche auf. Dabei handelt es sich um einen ersten durch eine röhrenförmige Wandung bzw. durch ein Rohr ausgebildeten und definierten Niederdruck-Kältemittelzuführvorrichtungs-Teilbereich 20-1, welcher sich außerhalb des Verdichtergehäuses 15 vom Verdichtergehäuse 15 zu einem Niederdruckanschluß 22 erstreckt, einen wiederum durch eine röhrenförmige Wandung bzw. durch ein Rohr ausgebildeten und definierten zweiten Niederdruck-Kältemittelzuführvorrichtungs-Teilbereich 20-2, welcher sich innerhalb des Verdichtergehäuses 15 vom Verdichtergehäuse 15 zu der Verdichtungseinheit 14 hin erstreckt, und einen dritten, in der Verdichtungseinheit 14 ausgebildeten Niederdruck-Kältemittelzuführvorrichtungs-Teilbereich 20-3 auf. Die Teilbereiche sind in der beschriebenen Ausführungsform durch jeweils separate Bauteile gebildet, welche an den Enden jeweils mit einem korrespondierenden Ende eines der anderen Bauteile gasdicht verbunden sind. Es sei an dieser Stelle angemerkt, dass die gesamte Niederdruck-Kältemittelzuführvorrichtung 20 alternativ einstückig ausgebildet sein kann oder eine von drei verschiedene Anzahl von Bauteilen aufweisen kann. Die Erstreckung der oben genannten Teilbereiche muss nicht mit der Erstreckung der Bauteile übereinstimmen.

Nach der Zuführung zu der ersten Verdichtungsstufe 14-1, die durch vier der sechs Zylinder gebildet wird, wird das Kältemittel in der ersten Verdichtungsstufe auf einen Zwischendruck verdichtet. Nach der Verdichtung durch die erste Verdichtungsstufe 14-1 wird das Kältemittel in eine Zwischendruck-Kältemittelabführvorrichtung 24 ausgestoßen, welche wiederum drei Teilbereiche aufweist: einen wiederum durch eine röhrenförmige Wandung bzw. ein Rohr begrenzten ersten Zwischendruck-Kältemittelabführvorrichtungs-Teilbereich 24-1, welcher sich außerhalb des Verdichtergehäuses 15 vom Verdichtergehäuse 15 zu einem ersten Zwischendruckanschluß 26 erstreckt; einen ebenfalls durch eine röhrenförmige Wandung bzw. ein Rohr begrenzten zweiten Zwischendruck-Kältemittelabführvorrichtungs-Teilbereich 24-2, welcher sich innerhalb des Verdichtergehäuses 15 vom Verdichtergehäuse 15 zu der Verdichtungseinheit 14 hin erstreckt, sowie einen dritten Zwischendruck-Kältemittelabführvorrichtungs-Teilbereich 24-3, welcher in der Verdichtungseinheit 14 ausgebildet ist und der Verbindung des zweiten Zwischendruck-Kältemittelabführvorrichtungs-Teilbereichs 24-2 mit den Zylindern, genauer gesagt, den Ausgängen der Zylinder der ersten Verdichtungsstufe 14-1 dient. Die Zwischendruck-Kältemittelabführvorrichtungs-Teilbereiche sind wiederum analog zu den Niederdruck- Teilbereichen an jeweiligen Enden miteinander und an entsprechenden anderen Enden mit dem ersten Zwischendruckanschluß 26 und den Zylindern der ersten Verdichtungsstufe 14-1 gasdicht verbunden. Auch hinsichtlich der Anzahl der Bauteile gelten die Ausführungen für die Niederdruck-Zuführvorrichtung 20 analog.

Über die Zwischendruck-Kältemittelabführvorrichtung 24 wird das auf Zwischendruck befindliche Kältemittel aus dem Verdichter herausgeführt und am ersten Zwischendruckanschluss 26 zur Verbringung zu einem Zwischenkühler 28 bereitgestellt (vgl. hierzu Fig. 2). In einer beispielhaften Kälteanlage, welche in Fig. 2 dargestellt ist und welche einen Verdichter 10 gemäß Fig. 1 aufweist, ist der Verdichter 10 über den ersten Zwischendruckanschluss 26 mittels einer ersten Rohrleitung 30 mit dem Zwischenkühler verbunden, in dem das auf Zwischendruck befindliche Kältemittel gekühlt wird. Über eine weitere, zweite Rohrleitung 32 wird das gekühlte, auf Zwischendruck befindliche Kältemittel dann über einen mit der zweiten Rohrleitung 32 verbundenen zweiten Zwischendruckanschluss 34 in eine Zwischendruck-Kältemittelzuführvorrichtung 36 des Verdichters 10 verbracht.

Die Zwischendruck-Kältemittelzuführvorrichtung 36 weist in der beschriebenen Ausführungsform zwei gasdicht miteinander verbundene Teilbereiche auf: einen ersten wiederum röhrenförmig ausgebildeten Zwischendruck-Kältemittelzuführvorrichtungs-Teilbereich 36-1, welcher zwischen dem Verdichtergehäuse 15 und dem zweiten Zwischendruckanschluss 34 angeordnet und mit diesem gasdicht verbunden ist, und einen röhrenförmig ausgebildeten zweiten Zwischendruck-Kältemittelzuführvorrichtungs-Teilbereich 36-2, welcher sich vom Verdichtergehäuse 15 in einem 90°-Bogen gekrümmt zum Elektromotor 12 hin erstreckt und im Bereich des Elektromotors 12 endet. Dadurch wird in der beschriebenen möglichen Ausführungsform für eine Kühlung des Elektromotors 12 durch das auf Zwischendruck befindliche gekühlte Kältemittel gesorgt. Über einen, in der Verdichtungseinheit 14 angeordneten dritten Zwischendruck-Kältemittelzuführvorrichtungs-Teilbereich 36-3 wird das auf Zwischendruck befindliche, gekühlte Kältemittel nach dem Durchströmen und Kühlen des Motors dann einer aus zwei Zylindern bestehenden zweiten Verdichtungsstufe 14-2 zugeführt, in der dieses auf einen hohen Druck (Hochdruck) verdichtet wird. Die Zylinder der zweiten Verdichtungsstufe 14-2 sind dazu an einer Einlaßseite gasdicht mit dem dritten Zwischendruck-Kältemittelzuführvorrichtungs-Teilbereich 36-3 verbunden. Auch die Zwischendruck-Kältemittelzuführvorrichtung 36 kann aus einer beliebigen Anzahl von Bauteilen bestehen, die nicht mit den entsprechenden Teilbereichen übereinstimmen müssen.

Nach der Verdichtung auf Hochdruck wird das Kältemittel dann aus den Zylindern (Auslässe) der zweiten Verdichtungsstufe 14-2 in eine Hochdruck-Kältemittelabführvorrichtung 38 ausgestossen. Die Hochdruck-Kältemittelabführvorrichtung 38 weist fünf jeweils gasdicht miteinander verbundene Hochdruck-Kältemittelabführvorrichtungs-Teilbereiche auf: einen ersten röhrenförmigen Hochdruck-Kältemittelabführvorrichtungs-Teilbereich 38-1, welcher sich außerhalb des Verdichtergehäuses 15 vom Verdichtergehäuse 15 zu einem Hochdruckanschluß 40 erstreckt; einen ebenfalls röhrenförmig ausgebildeten zweiten Hochdruck-Kältemittelabführvorrichtungs-Teilbereich 38-2, welcher sich innerhalb des Verdichtergehäuses 15 vom Verdichtergehäuse 15 zu einem dritten Hochdruck-Kältemittelabführvorrichtungs-Teilbereich 38-3 hin erstreckt; den dritten Hochdruck-Kältemittelabführvorrichtungs-Teilbereich 38-3, welcher in etwa quaderförmig, d.h. mit einem rechteckigen Querschnitt ausgebildet ist und der Pulsationsdämpfung im Hochdruckvolumen 38 dient; einen vierten Hochdruck-Kältemittelabführvorrichtungs-Teilbereich 38-4, der sich von dem dritten Hochdruck-Kältemittelabführvorrichtungs-Teilbereich 38-3 zu der Verdichtungseinheit 14 hin erstreckt; und einen fünften in der Verdichtungseinheit 14 ausgebildeten Hochdruck-Kältemittelabführvorrichtungs-Teilbereich 38-5, der mit Zylinderausgängen der zweiten Verdichtungsstufe 14-2 verbunden ist und der Abfuhr von Kältemittel auf Hochdruck bzw. Verdichtungsenddruck dient. Wiederum können beliebig viele Bauteile Verwendung finden, die Anzahl der Teilbereiche muss nicht mit derjenigen der Bauteile übereinstimmen und die Teilbereichsgrenzen müssen nicht mit Bauteilgrenzen übereinstimmen, wie dies im übrigen auch für die anderen Zuführ- und Abführvorrichtungen gilt.

Vom Hochdruckanschluß 40 wird das Kältemittel in der beispielhaften Kälteanlage der Fig. 2 über eine dritte Rohrleitung 42 einem Gaskühler 43 zugeführt, in dem es gekühlt wird. Danach strömt das auf Hochdruck befindliche, gekühlte Kältemittel über eine vierte Rohrleitung 44 in ein erstes Expansionsorgan 46, wo es auf einen Mitteldruck, der nicht dem Zwischendruck entsprechen muß, entspannt wird. Über eine fünfte Rohrleitung 48 strömt das Kältemittel dann in einen Sammler 50, von wo aus es über eine sechste Rohrleitung 52 in ein zweites Expansionsorgan 54, in dem es auf Niedrigdruck (Saugdruck) entspannt wird, und danach über eine siebte Rohrleitung 56 zu einem Verdampfer 58 gelangt. Vom Verdampfer 58 strömt das Kältemittel dann über eine weitere, achte Rohrleitung 60 zum Verdichter 10, genauer gesagt zum Niederdruckanschluß 22 des Verdichters 10.

Für die Verdichtung von Kältemitteln und insbesondere für die Verdichtung von natürlichen Kältemitteln, wie z.B. CO2, welches in der hier beschriebenen Ausführungsform als Kältemittel zum Einsatz kommt, ist es von Bedeutung, dass das (gasförmige) Kältemittel vor Eintritt in die jeweilige Verdichtungsstufe nicht unnötig aufgeheizt wird. Da die zulässige Verdichtungsendtemperatur beschränkt ist, bedeutet jede Aufheizung vor der eigentlichen Verdichtung eine Beschränkung des erreichbaren Verdichtungsverhältnisses und eine Erhöhung des Arbeitsaufwandes pro Masse verdichteten Kältemittels.

Deshalb ist ein Abschnitt jeder Kältemittelzuführvorrichtung 20, 36 von den Kältemittelabführvorrichtungen thermisch getrennt angeordnet. Es handelt sich in der vorliegenden Ausführungsform dabei um Abschnitte, welche an jeweiligen Anschlüssen für das Kältemittel (Niederdruckanschluß 22, zweiter Zwischendruckanschluss 34) beginnen und im Falle der Niederdruck-Kältemittelzuführvorrichtung den ersten Niederdruck-Kältemittelzuführvorrichtungs-Teilbereich 20-1 und den zweiten Niederdruck-Kältemittelzuführvorrichtungs-Teilbereich 20-2 umfasst. Im Falle der Zwischendruck-Kältemittelzuführvorrichtung 36 sind der erste und der zweite Zwischendruck-Kältemittelzuführvorrichtungs-Teilbereich 36-1 und 36-2 umfasst.

Zusätzlich sind auch die Zwischendruck-Kältemittelabführvorrichtung 24 und die Hochdruck-Kältemittelabführvorrichtung 38 thermisch voneinander getrennt. Bei der Zwischendruck-Kältemittelabführvorrichtung 24 umfasst der entsprechende Abschnitt den ersten und den zweiten Zwischendruck-Kältemittelabführvorrichtungs-Teilbereich 24-1 und 24-2, bei der Hochdruck-Kältemittelabführvorrichtung 38 den ersten bis vierten Hochdruck-Kältemittelabführvorrichtungs-Teilbereich 38-1 bis 38-4.

Die jeweiligen Abschnitte, die thermisch voneinander getrennt angeordnet sind, sind voneinander beabstandet angeordnet und durch die jeweilige Umgebungsatmosphäre (im Verdichter Kältemittel, entweder unter Zwischendruck oder unter Saugdruck, außerhalb des Verdichters Umgebungsatmosphäre) thermisch voneinander getrennt bzw. entkoppelt.

Ferner ist in Fig. 2 ein entsprechendes Druck-Enthalpie-Diagramm für die Kälteanlage dargestellt, wobei die im Druck-Enthalpie-Diagramm mit einstelligen Ziffern bezeicheten Zustände an den in der Anlage in Kreisen befindlichen einziffrig bezeichneten Stellen auftreten. Analog sind die Zustände in den jeweiligen Druck-Enthalpie-Diagrammen der Figuren 3 bis 7 gekennzeichnet. In der Folge wird hierauf nicht mehr einzeln verwiesen, sondern als bereits erläutert vorausgesetzt, dass die jeweiligen in den Figuren 3 bis 7 dargestellten Druck-Enthalpie-Diagramme die Zustände in den jeweils in derselben Figur dargestellten Kälteanlagen repräsentieren. Die mit einer Ziffer bezeichneten Zustände liegen jeweils an den mit einer in einem Kreis befindlichen Ziffer versehenen Stelle der Kälteanlage vor.

In Fig. 3 ist eine weitere beispielhafte Kälteanlage dargestellt, die eine zweite mögliche Ausführungsform eines erfindungsgemäßen Verdichters aufweist. Der Verdichter 110 ist wiederum zweistufig ausgelegt, und entspricht im Wesentlichen dem Verdichter 10 der ersten beschriebenen Ausführungsform gemäß Fig.1. An dieser Stelle seien vor allem die Unterschiede zum Verdichter 10 gemäß Fig. 1 beschrieben. Der Verdichter 110 weist zwei Verdichtungsstufen 114-1 und 114-2 auf.

Abweichend von der ersten möglichen Ausführungsform verdichtet die erste Verdichtungsstufe 114-1 einen auf Niedrigdruck (Saugdruck) befindlichen Kühlmittel-Hauptstrom, welcher dem Verdichter 110 über einen Niederdruckanschluß 122 und ein Niederdruckvolumen, das in Aufbau und Funktion demjenigen der ersten Ausführungsform entspricht, zur Verfügung gestellt wird, auf Hochdruck. Parallel hierzu ist die zweite Verdichtungsstufe 114-2 angeordnet, die auf Zwischendruck befindliches Kältemittel eines Kühlmittel-Nebenstroms ebenfalls auf Hochdruck verdichtet. Das auf Zwischendruck befindliche Kältemittel wird dem Verdichter 110 über einen Zwischendruckanschluss 134, welcher dem zweiten Zwischendruckanschluss 34 der ersten Ausführungsform entspricht, und ein damit verbundenes Zwischendruck- Volumen, welches in Aufbau und Funktion dem zweiten Zwischendruckvolumen der ersten Ausführungsform entspricht, zugeführt. Auch hier dient das auf Zwischendruck befindliche Kältemittel der Kühlung des Elektromotors des Verdichters.

Im Gegensatz zum Verdichter 10 der ersten Ausführungsform sind beim Verdichter 110 die Zylinder (Zylinderauslässe) beider Verdichtungsstufen 114-1 und 114-2 mit einem gemeinsamen Hochdruckteilvolumen 138-5 verbunden, das das fünfte HochdruckTeilvolumen 38-5 der ersten Ausführungsform, das nur mit den Zylidern (Zylinderauslässen) der zweiten Verdichtungsstufe 14-2 verbunden ist, ersetzt; Die verbleibenden Teilvolumina des Hochdruckvolumens auch der zweiten Ausführungsform sind analog zu denjenigen der ersten Ausführungsform ausgebildet; auch ein zur ersten Ausführungsform korrespondierender Hochdruckanschluss 140 ist vorgesehen.

Beim Verdichter 110 der zweiten Ausführungsform entfällt damit das erste Zwischendruckvolumen 24, über das das in der ersten Verdichtungsstufe 14-1 des Verdichters gemäß der ersten Ausführungsform verdichtetet Kältemittel dem Zwischenkühler zugeführt wurde ersatzlos.

Vom Hochdruckanschluss 140 strömt das Kältemittel (wiederum jeweils über Rohrleitungen) zu einem Gaskühler 143, der in Aufbau und Funktionalität dem Gaskühler 43 entspricht und wird dort abgekühlt. Danach wird der Kältemittelstrom in den Hauptstrom H und den Nebenstrom N aufgeteilt, wobei der Nebenstrom ein erstes Expansionsorgan 146-1 durchläuft, wo er auf den Zwischendruck des Verdichters entspannt wird. Danach wird der Nebenstrom N einem Wärmetauscher 162 zugeführt. Der Hauptstrom H durchläuft zunächst kein Expansionsorgan sondern wird direkt dem Wärmetauscher 162 zugeführt, so dass der Hauptstrom H durch den Nebenstrom N weiter abgekühlt wird.

Der Nebenstrom wird dann zu der zweiten Verdichtungsstufe 114-2, genauer gesagt zu dem Zwischendruckanschluss 134 geführt, während der Hauptstrom H ein Expansionsorgan 146-2 durchläuft, das das Kältemittel des Hauptstroms bzw. den Hauptstrom auf einen Mitteldruck entspannt, der vom Zwischendruck unterschiedlich sein kann. Nach Durchlaufen eines Sammlers 150, der in Aufbau und Funktion dem Sammler 50 der ersten Ausführungsform entspricht und eines weiteren Expansionsorgans 154, das in Aufbau und Funktion dem Expansionsorgan 54 der ersten Ausführungsform entspricht, gelangt das Kältemittel des Hauptstroms H dann über den Verdampfer 158 zurück zum Niederdruckanschluss des Verdichters 110.

Es sei an dieser Stelle angemerkt, dass in beiden beschriebenen Ausführungsformen eines erfindungsgemäßen Verdichters der Rotor des Elektromotors 12 als Ölabscheider fungiert. In den beschriebenen Ausführungsformen besteht das Verdichtergehäuse 15 aus zwei Teilen, die nach dem Einbringen der Antriebsvorrichtung und der Verdichtungseinheit nicht demontierbar thermisch miteinander verbunden werden.Dies führt zu einer hohen Standfestigkeit des Verdichters, da eine Lockerung von Verbindungen, beispielsweise aufgrund von Vibrationen unwahrscheinlich ist. Alternativ können auch mehr als zwei Teile zur Bildung des Gehäuses 15 dienen, was ggf. trotz einer höheren Teilezahl und geringfügig höheren Herstellungskosten die Montagefreundlichkeit erhöhen und somit an anderer Stelle für Kosteneinsparungen sorgen kann.

Eine auf dem Verdichter 10 basierende dritte Kälteanlage, welche eine Abwandlung der in Fig. 2 dargestellten Kälteanlage ist, ist in Fig. 4 dargestellt. Zusätzlich zu den in Fig. 2 vorhandenen Komponenten weist die dritte Kälteanlage eine Verbindungsleitung in Form einer Rohrleitung 64 zwischen dem Sammler 50 und der Rohrleitung 32 auf, welche zwischen dem Zwischenkühler 28 und dem zweiten Zwischendruckanschluß 34 angeordnet ist. Dadurch wird ein Kältemittel-Nebenstrom vom Sammler 50 zu der zweiten Verdichtungsstufe 14-2 ermöglicht.

Eine weitere auf dem Verdichter 10 basierende (vierte) Kälteanlage ist in Fig. 5 dargestellt. In dieser Ausführungsform entfällt der Zwischenkühler 28 samt der ihm zugeordneten Rohrleitungen, ansonsten ist die vierte Kälteanlage jedoch identisch zu der dritten Kälteanlage gemäß Fig. 4.

Eine fünfte, in Fig. 6 dargestellte Kälteanlage basiert wiederum auf der Kälteanlage der Figur 2 (zweistufiger Verdichter mit seriell angeordneten Verdichtungsstufen), wobei der Kältemittelstrom jedoch nach dem Gaskühler 43 (analog zu der Kälteanlage, welche in Fig. 3 dargestellt ist) in einen Hauptstrom H und einen Nebenstrom N aufgeteilt, wobei der Nebenstrom ein erstes Expansionsorgan 46-1 durchläuft, wo er auf den Zwischendruck des Verdichters entspannt wird. Danach wird der Nebenstrom N einem Wärmetauscher 62 zugeführt. Der Hauptstrom H durchläuft zunächst kein Expansionsorgan sondern wird direkt dem Wärmetauscher 62 zugeführt, so dass der Hauptstrom H durch den Nebenstrom N weiter abgekühlt wird.

Der Nebenstrom wird dann zu der zweiten Verdichtungsstufe 14-2, genauer gesagt zu dem Zwischendruckanschluss 34 geführt, während der Hauptstrom H einen internen Wärmetauscher 66 und dann ein Expansionsorgan 54 durchläuft, gelangt das Kältemittel des Hauptstroms H dann über den Verdampfer 58, einen weiteren Sammler 68 und den internen Wärmetauscher 66 zurück zum Niederdruckanschluss des Verdichters 10.

In Fig. 7 ist letztendlich nochmals eine weitere (sechste) Kälteanlage dargestellt, welche einen Verdichter 110 (d.h. einen Verdichter mit parallelen Verdichtungsstufen 114-1 und 114-2 aufweist). Im Gegensatz zu der Kälteanlage gemäß Fig. 3 weist die sechste Kälteanlage aber keinen Wärmetauscher auf, der Wärme von einem Kältemitte-Hauptstrom auf einen Kältemittel-Nebenstrom überträgt. Der Kältemittelgesamtstrom durchläuft, ähnlich wie bei der Kälteanlage der Fig. 5 ein Expansionsorgan 146 und gelangt danach in einen Abscheider bzw. Sammler 150. Vom Sammler 150 erstreckt sich eine Verbindung in Form einer Rohrleitung 164 zum Eingang der Verdichtungsstufe 114-2, wodurch ein Nebenstrom N der Verdichtungsstufe 114-2 zugeführt wird, wohingegen ein Hauptstrom H dem Expansionsorgan 154 und über den danach angeordneten Verdampfer 58 der ersten Verdichtungsstufe 114-1 zugeführt wird.

Wie bereits obenstehend angedeutet handelt es sich in der beschriebenen ersten Ausführungsform eines Verdichters 10 um einen Verdichter 10 mit einem Exzentermechanismus. In der Folge sei noch etwas näher auf das entsprechende Triebwerk eingegangen, obwohl dieses beispielhaft für einen erfindungsgemäßen Verdichter ist, der keineswegs ein Hubkolbenverichter sein muss, sondern auch ein Scroll-Verdichter, ein Schraubenverdichter oder jede andere bekannte Bauart von Verdichter sein mag. Insbesondere aber für Fälle, in denen Radialkolbenverdichter aufgrund technischer Vorgaben oder aber auch aufgrund von Kundenwünschen und dgl. zum Einsatz kommen sollen bzw. müssen, stellt das nachstehend beschriebene Triebwerk eine vorteilhafte Variante dar.

Wie Fig. 8 und 9 entnommen werden kann, weist der Verdichter 10 (der auch als der Verdichter 110 Verwendung finden kann) sechs Kolben 18 auf, welche in einer radialen Richtung hin- und herbewegbar in entsprechenden Zylinderbohrungen bzw. Zylinderbuchsen 216 angeordnet sind. Die Zylinderbohrungen bzw. Zylinderbuchsen 216 selbst sind als entsprechende Aussparungen in einem Zylinderblock 218, ausgebildet. Die Kolben 18 sind, wie vorstehend bereits erwähnt ist, in der radialen Richtung hin- und herbewegbar ausgebildet. Bei dieser Hin- und Herbewegung seien in der Folge eine Ausrückbewegung und eine Einrückbewegung unterschieden, wobei die Ausrückbewegung in die radial nach außen gerichtete Richtung (verdeutlicht durch Pfeil 220) und die Einrückbewegung in eine radial nach innen gerichtete Richtung (verdeutlicht durch Pfeil 222) gerichtet ist. Der Verdichter 10 dient, wie bereits vorstehend angedeutet, zum Verdichten von R744 (CO₂) als Kältemittel. Es sei jedoch angemerkt, dass auch eine Verwendung jeglichen anderen Kältemittels (beispielsweise R134a, etc.) denkbar ist.

Ferner weist der Verdichter 10 die Antriebsvorrichtung in Form der Antriebswelle 16 (vgl. hierzu z.B. Fig. 9) auf, mittels welcher der Antrieb des Verdichters 10 erfolgt. Die Antriebswelle 16 ist in der beschriebenen Ausführungsform mit dem Elektromotor 12 gekoppelt, kann jedoch in alternativen Ausführungsformen auch mit einer entsprechenden Riementriebvorrichtung oder einer anderweitigen Vorrichtung gekoppelt sein. An dieser Stelle sei angemerkt, dass die axiale Erstreckung der Antriebswelle 16 je nach vorgesehener Verwendung auch deutlich kürzer sein kann als in der in den Figuren dargestellten Ausführungsform, in welcher die Antriebswelle 24 mit dem Elektromotor in Wirkeingriff steht und sich durch diesen hindurch erstreckt.

Im Rahmen der Aus- und Einrückbewegungen der Kolben wird Kältemittel bei einer Einrückbewegung der Kolben 18 in die Zylinderbohrungen bzw. Zylinderbuchsen 216 eingesaugt, bei einer Durchführung der Ausrückbewegung verdichtet und dann ausgestoßen.

Die Antriebsvorrichtung in Form der Antriebswelle 16 steht mit einem Exzenter 228 in Wirkeingriff. Genauer gesagt ist die Antriebswelle 16 in einem entsprechenden Bereich (Exzenterabschnitt der Antriebswelle 16) exzentrisch ausgebildet. Der Exzenter 228 ist damit integral und einstückig mit und an der Antriebswelle 16 ausgebildet. In alternativen Ausführungsformen kann der Exzenter 228 auch als separates Bauteil ausgebildet und an der Antriebswelle 16 befestigt, insbesondere angelenkt oder entsprechend gelagert sein.

Der Exzenter 228 weist, senkrecht zu der axialen Richtung geschnitten, einen kreisförmigen Querschnitt und radial nach außen gerichtete Exzenter-Flächen 230 auf, die in einem Bereich eines Exzenter-Wirkabschnitts 232 angeordnet sind. Der Exzenter-Wirkabschnitt 232 dient dem Antrieb der Kolben 18 und steht mit diesen jeweils über ein jedem Kolben 18 zugeordnetes Pleuel 234 in Wirkeingriff. Hierzu sind die Pleuel 234 mittels Pleuelaugen 236, die an den den Kolben 18 zugewandten Seiten der Pleuel 234 ausgebildet sind, an den Kolben 18 angelenkt.

Auf der dem Exzenter 228 zugewandten Seite weisen die Pleuel 234 einen Pleuel-Wirkabschnitt 238 auf, der dem Wirkeingriff mit dem Exzenter 228 dient. Der Exzenter 228 steht mit den Pleuel-Wirkabschnitten 238 über ein Lager in Form eines Nadellagers 240 in Wirkeingrif, welches am Exzenter-Wirkabschnitt 232 (kreisförmiger Querschnitt) und dort auf der Exzenter-Fäche 230 angeordnet (eingepaßt) ist. Alternativ zum Nadellager 240 sind andere Lager, insbesondere Gleitlager oder Wälzlager in jeglicher möglicher Ausbildung denkbar.

Das Lager 240 sorgt für einen reibungsarmen Übertrag und eine Umwandlung der Bewegung (Drehbewegung) des Exzenters 228 in eine in radialer Richtung gerichtete Bewegung einer Pleuel-Wirkabschnitt-Aufnahme 242, die mit dem Lager mittels einer entsprechenden Passung in Wirkeingriff steht. Die entsprechende Bewegung in radialer Richtung wird dann entsprechend auf die Pleuel 234 und die daran angelenkten Kolben 18 übertragen. Die zu dem kreisförmigen Außenumfang des Lagers 240 korrespondierend ausgebildeten Pleuel-Wirkabschnitte 238, welche an ihrer dem Lager 240 zugewandten Seite kreissegmentartig ausgebildet sind, weisen hierzu an ihrem dem Lager zugewandten Ende eine in axialer Richtung verbreiterte Ausdehnung auf, so dass sie mittels zweier, im Querschnitt L-förmig ausgebildeter Schalen 244, die die Pleuel-Wirkabschnitt-Aufnahme 242 bilden, sicher am Lager 240 angeordnet sind. Die Pleuel-Wirkabschnitte aller Pleuel 234 sind auf einer Kreisbahn um den Exzenter 228 und damit auch um den Exzenter-Wirkabschnitt 232 angeordnet, welche mit demselben konzentrisch ist.

Aufgrund dessen, dass der Pendelpunkt der Vorrichtung aufgrund der Verwendung des Exzenters 228 azentrisch angeordnet ist, kann durch die vorliegende Konstruktion, in der kreissegmentartige Pleuel-Wirkabschnitte238 zum Einsatz kommen und die Pleuel 234 somit in Ihrer Bewegung voneinander entkoppelt sind, im Bereich der jeweiligen Kolben18 eine jeweils unterschiedliche Bewegung erfolgen. Wären die Pleuel 18 starr gekoppelt, so käme es zu einem Fehler in der Hubbewegung und somit zu einem erhöhten Schadraum im Bereich der Kolben 18, die dem Pendelpunkt fern liegen.

Obwohl die Erfindung anhand von Ausführungsformen mit festen Merkmalskombinationen beschrieben wird, umfasst sie jedoch auch die denkbaren weiteren vorteilhaften Kombinationen, wie sie durch die Unteransprüche angegeben sind.

### Bezugszeichenliste

- 10, 110: Verdichter
- 12: Elektomotor
- 14: Verdichtungsvorrichtung
- 14-1, 114-1: erste Verdichtungsstufe
- 14-2, 114-2: zweite Verdichtungsstufe
- 16: Antriebswelle
- 18: Kolben
- 19: Zylinder
- 20: Niederdruck-Kältemittelzuführvorrichtung
- 22: Niederdruckanschluß
- 24: Zwischendruck-Kältemittelabführvorrichtung
- 26: erster Zwischendruckanschluß
- 28: Zwischenkühler
- 30,32: Rohrleitung
- 34: zweiter Zwischendruckanschluß
- 36: Zwischendruck-Kältemittelzuführvorrichtung
- 38: Hochdruck-Kältemittelabführvorrichtung
- 40, 140: Hochdruckanschluss
- 42: Rohrleitung
- 43, 143: Gaskühler
- 44: Rohrleitung
- 46, 146: Expansionsorgan
- 48: Rohrleitung
- 50, 150: Sammler
- 52: Rohrleitung
- 54, 154: Expansionsorgan
- 56: Rohrleitung
- 58, 158: Verdampfer
- 60: Rohrleitung
- 62, 162: Wärmetauscher
- 64: Rohrleitung
- 66: interner Wärmetauscher
- 68: Sammler
- 216: Zylinderbohrungen/Zylinderbuchsen
- 218: Zylinderblock
- 220: Pfeil
- 222: Pfeil
- 228: Exzenter
- 230: Exzenter-Fläche
- 232: Exzenter-Wirkabschnitt
- 234: Pleuel
- 236: Pleuelauge
- 238: Pleuel-Wirkabschnitt
- 240: (Nadel-)Lager
- 242: Pleuel-Wirkabschnitt-Aufnahme
- 244: Schale

## Patentansprüche

1. Verdichter (10, 110), mit einem Verdichtergehäuse (15), einer Antriebsvorrichtung (12) und einer Verdichtungsvorrichtung (14) mit einer oder mehreren Verdichtungsstufen (14-1, 14-2) zum Verdichten eines Kältemittels, wobei der Verdichter (10, 110) weiterhin eine oder mehrere Kältemittelzuführvorrichtungen (20, 36) zum Zuführen von Kältemittel zu der Verdichtungsvorrichtung (14) und eine oder mehrere Kältemittelabführvorrichtungen (24, 38) zum Abführen von Kältemittel von der Verdichtungsvorrichtung (14) aufweist,
wobei wenigstens ein Abschnitt der einen Kältemittelzuführvorrichtung oder wenigstens ein Abschnitt wenigstens einer, insbesondere jeder der mehreren Kältemittelzuführvorrichtungen (20, 36) thermisch getrennt von der einen Kältemittelabführvorrichtung oder wenigstens einer, insbesondere jeder der mehreren Kältemittelabführvorrichtungen (24, 38) angeordnet ist, **dadurch gekennzeichnet, dass** die Kältemittelabführvorrichtung (38) fünf jeweils gasdicht miteinander verbundene Hochdruck-Kältemittelabführvorrichtungs-Teilbereiche aufweist, nämlich einen ersten röhrenförmigen Hochdruck-Kältemittelabführvorrichtungs-Teilbereich (38-1), welcher sich außerhalb des Verdichtergehäuses (15) vom Verdichtergehäuse (15) zu einem Hochdruckanschluß (40) erstreckt; einen ebenfalls röhrenförmig ausgebildeten zweiten Hochdruck-Kältemittelabführvorrichtungs-Teilbereich (38-2), welcher sich innerhalb des Verdichtergehäuses (15) vom Verdichtergehäuse (15) zu einem dritten Hochdruck-Kältemittelabführvorrichtungs-Teilbereich (38-3) hin erstreckt; den dritten Hochdruck-Kältemittelabführvorrichtungs-Teilbereich (38-3), welcher in etwa quaderförmig, d.h. mit einem rechteckigen Querschnitt ausgebildet ist und der Pulsationsdämpfung im Hochdruckvolumen dient; einen vierten Hochdruck-Kältemittelabführvorrichtungs-Teilbereich (38-4), der sich von dem dritten Hochdruck-Kältemittelabführvorrichtungs-Teilbereich (38-3) zu der Verdichtungsvorrichtung (14) hin erstreckt; und einen fünften in der Verdichtungsvorrichtung (14) ausgebildeten Hochdruck-Kältemittelabführvorrichtungs-Teilbereich (38-5), der mit Zylinderausgängen der Verdichtungsstufe (14-2) verbunden ist und der Abfuhr von Kältemittel auf Hochdruck bzw. Verdichtungsenddruck dient.

2. Verdichter (10, 110) nach Anspruch 1,
**dadurch gekennzeichnet, dass**
- der Verdichter mehr als eine Kältemittelzuführvorrichtung aufweist,
- insbesondere mehrstufig ausgebildet ist, und
- wenigstens ein Abschnitt jeder Kältemittelzuführvorrichtung (20, 36) thermisch getrennt von der oder den Kältemittelabführvorrichtungen (24, 38) angeordnet ist.

3. Verdichter (10, 110) nach Anspruch 1,
**dadurch gekennzeichnet, dass**
- der Verdichter mehr als eine Kältemittelzuführvorrichtung aufweist,
- insbesondere mehrstufig ausgebildet ist, und
- wenigstens ein Abschnitt jeder Kältemittelzuführvorrichtung (20, 36) thermisch getrennt von jeder anderen vorhandenen Kältemittelzuführvorrichtung (20, 36) angeordnet ist.

4. Verdichter (10, 110) nach Anspruch 1,
**dadurch gekennzeichnet, dass**
- der Verdichter mehr als eine Kältemittelabführvorrichtung aufweist,
- insbesondere mehrstufig ausgebildet ist, und
- wenigstens ein Abschnitt jeder Kältemittelabführvorrichtung (24, 38) thermisch getrennt von jeder anderen vorhandenen Kältemittelabführvorrichtung (24, 38) angeordnet ist.

5. Verdichter (10, 110) nach einem der vorangehenden Ansprüche,
**dadurch gekennzeichnet, dass**
der oder die Abschnitte, die thermisch getrennt von anderen Kältemittelzuführvorrichtung(en) (20, 36) oder Kältemittelabführvorrichtung(en) (24, 38) oder getrennt von Abschnitten hiervon angeordnet sind, getrennt von diesen ausgebildet und/oder ohne oder mit einer minimierten Kontaktfläche zueinander und/oder von diesen beabstandet und/oder von diesen durch ein thermisch isolierendes oder thermisch gering leitendes Material getrennt angeordnet sind.

6. Verdichter (10, 110) nach einem der vorangehenden Ansprüche,
**dadurch gekennzeichnet, dass**
einer der mehrere der Abschnitte, die thermisch getrennt von anderen Kältemittelzuführvorrichtung(en) oder Kältemittelabführvorrichtung(en) (24, 38) angeordnet sind, sich von der Innenseite des Verdichtergehäuses (15) bis zu der Verdichtungsvorrichtung (14) hin erstrecken.

7. Verdichter (10, 110) nach einem der vorangehenden Ansprüche,
**dadurch gekennzeichnet, dass**
eine Kältemittelzuführvorrichtung (20, 36) im Verdichtergehäuse, insbesondere im Bereich von oder benachbart zu der Antriebsvorrichtung (12) mündet.

8. Verdichter (10, 110) nach Anspruch 7,
**dadurch gekennzeichnet, dass**
die Kältemittelzuführvorrichtung, die im Verdichtergehäuse (15) mündet, eine Kältemittelzuführvorrichtung (20, 36) für auf Niedrigdruck befindlichem Kältemittel oder für auf einem Zwischendruck befindlichem Kältemittel ist.

9. Verdichter (10, 110) nach einem der vorangehenden Anspüche,
**dadurch gekennzeichnet, dass**
wenigstens eine Kältemittelabführvorrichtung (24, 38), insbesondere eine Kältemittelabführvorrichtung für auf einem Zwischendruck befindliches Kältemittel (24), zum Anschluss an einen Eingang eines Kältemittel-Zwischenkühlers (28) einer Kälteanlage vorgesehen ist oder mit einem Eingang eines Kältemittel-Zwischenkühlers des Verdichters (10, 110) in Fluidkommunikation stehen kann.

10. Verdichter (10, 110) nach einem der Anspüche 7 bis 9,
**dadurch gekennzeichnet, dass**
die Kältemittelzuführvorrichtung (36), die im Verdichtergehäuse (15) mündet, zum Anschluss an einen Ausgang eines Kältemittel-Zwischenkühlers (28) einer Kälteanlage vorgesehen ist oder mit einem Ausgang eines Kältemittel-Zwischenkühlers des Verdichters (10, 110) in Fluidkommunikation stehen kann.

11. Verdichter (10, 110) nach einem der vorangehenden Anspüche,
**dadurch gekennzeichnet, dass**
die Antriebsvorrichtung einen Elektomotor (12) mit einem Rotor und einem Stator aufweist, wobei der Rotor als Ölabscheider für ihm zugeführtes Kältemittel dient.

12. Verdichter (10, 110) nach einem der vorangehenden Anspüche,
**dadurch gekennzeichnet, dass**
der Verdichter (10, 110) zweistufig ausgebildet ist und eine Kältemittelzuführvorrichtung (20) für auf Niederdruck befindlichem Kältemittel, sowie eine Kältemittelzuführvorrichtung (36) für auf Zwischendruck befindlichem Kältemittel, sowie eine Kältemittelabführvorrichtung (24) für auf Zwischendruck befindlichem Kältemittel und eine Kältemittelabführvorrichtung (38) für auf Hochdruck befindlichem Kältemittel aufweist, wobei jeweils wenigstens Abschnitte, insbesondere innerhalb des Verdichters (10, 110) angeordnete Abschnitte, jeder Kältemittelzuführvorrichtung (20, 36) und jeder Kältemittelabführvorrichtung (24, 38) beabstandet voneinander angeordnet sind.

13. Verdichter nach einem der vorangehenden Anspüche,
**dadurch gekennzeichnet, dass**
der Verdichter (10, 110) für R744 als Kältemittel vorgesehen ist.

14. Verdichter (10, 110) nach einem der vorangehenden Ansprüche,
**dadurch gekennzeichnet, dass**
der Verdichter (10, 110) wenigstens zwei Gehäusebauteile (15-1, 15-2 aufweist, die gasdicht und undemontierbar miteinander verbunden sind und/oder der Verdichter (10, 110) in hermetischer oder halbhermetischer Bauart ausgeführt ist.

15. Kälteanlage,
**dadurch gekennzeichnet, dass**
sie einen Verdichter (10, 110) gemäß einem der vorangehenden Ansprüche aufweist.

16. Kälteanlage nach Anspruch 15,
**dadurch gekennzeichnet, dass**
sie einen Zwischenkühler (28) zum Kühlen von von einer Kältemittelabführvorrichtung (24, 38) des Verdichters (10, 110) bereitgestelltem Kältemittel aufweist.

## Claims

1. A compressor (10, 110), having a compressor housing (15), having a drive device (12) and having a compression device (14) with one or more compression stages (14-1, 14-2) for compressing a refrigerant, wherein the compressor (10, 110) furthermore has one or more refrigerant feed devices (20, 36) for feeding refrigerant to the compression device (14) and one or more refrigerant discharge devices (24, 38) for discharging refrigerant from the compression device (14), wherein
at least one section of the one refrigerant feed device or at least one section of at least one, in particular each of the multiple refrigerant feed devices (20, 36) is arranged so as to be thermally separate from the one refrigerant discharge device or at least one, in particular each of the multiple refrigerant discharge devices (24, 38) **characterized in that**
the high-pressure refrigerant discharge device (38) has five high-pressure refrigerant discharge device sub-regions which are each connected to one another in gas-tight fashion, namely a first, tubular high-pressure refrigerant discharge device sub-region (38-1) which extends outside the compressor housing (15) from the compressor housing (15) to a high-pressure port (40); a second high-pressure refrigerant discharge device sub-region (38-2) which is likewise of tubular form and which extends within the compressor housing (15) from the compressor housing (15) to a third high-pressure refrigerant discharge device sub-region (38-3); the third high-pressure refrigerant discharge device sub-region (38-3) which is of approximately cuboidal form, that is to say has a rectangular cross section, and which serves for pulsation damping in the high-pressure volume; a fourth high-pressure refrigerant discharge device sub-region (38-4) which extends from the third high-pressure refrigerant discharge device sub-region (38-3) to the compression unit (14); and a fifth high-pressure refrigerant discharge device sub-region (38-5) which is formed in the compression unit (14) and which is connected to cylinder outlets of the compression stage (14-2) and which serves for the discharge of refrigerant at high pressure or compression end pressure.

2. The compressor (10, 110) as claimed in claim 1, **characterized in that**
- the compressor has more than one refrigerant feed device,
- is in particular of multi-stage design, and
- at least one section of each refrigerant feed device (20, 36) is arranged so as to be thermally separate from the one or more refrigerant discharge devices (24, 38).

3. The compressor (10, 110) as claimed in claim 1, **characterized in that**
- the compressor has more than one refrigerant feed device,
- is in particular of multi-stage design, and
- at least one section of each refrigerant feed device (20, 36) is arranged so as to be thermally separate from every other refrigerant feed device (20, 36) that is provided.

4. The compressor (10, 110) as claimed in in claim 1, **characterized in that**
- the compressor has more than one refrigerant discharge device,
- is in particular of multi-stage design, and
- at least one section of each refrigerant discharge device (24, 38) is arranged so as to be thermally separate from every other refrigerant discharge device (24, 38) that is provided.

5. The compressor (10, 110) as claimed in one of the preceding claims,
**characterized in that**
the one or more sections that are arranged so as to be thermally separate from the other refrigerant feed device(s) (20, 36) or refrigerant discharge device(s) (24, 38), or separate from sections thereof, are formed separately from these and/or are arranged so as to have no contact surface or a minimized contact surface with respect to one another and/or so as to be spaced apart from these and/or so as to be separated from these by a thermally insulating material or a material that exhibits low thermal conductivity.

6. The compressor (10, 110) as claimed in one of the preceding claims,
**characterized in that**
one or more of the sections that are arranged so as to be thermally separate from other refrigerant feed device(s) or refrigerant discharge device(s) (24, 38) extend from the inner side of the compressor housing (15) to the compression device (14) .

7. The compressor (10, 110) as claimed in one of the preceding claims,
**characterized in that**
one refrigerant feed device (20, 36) opens out in the compressor housing, in particular in the region of or adjacent to the drive device (12).

8. The compressor (10, 110) as claimed in claim 7,
**characterized in that**
the refrigerant feed device that opens out in the compressor housing (15) is a refrigerant feed device (20, 36) for refrigerant which is at low pressure or for refrigerant which is at an intermediate pressure.

9. The compressor (10, 110) as claimed in one of the preceding claims,
**characterized in that**
at least one refrigerant discharge device (24, 38), in particular a refrigerant discharge device for refrigerant (24) which is at an intermediate pressure, is provided for connecting to an inlet of a refrigerant intercooler (28) of a refrigeration system or can be in fluid communication with an inlet of a refrigerant intercooler of the compressor (10, 110).

10. The compressor (10, 110) as claimed in one of claims 7 to 9,
**characterized in that**
the refrigerant feed device (36) that opens out in the compressor housing (15) is provided for connecting to an outlet of a refrigerant intercooler (28) of a refrigeration system or can be in fluid communication with an outlet of a refrigerant intercooler of the compressor (10, 110) .

11. The compressor (10, 110) as claimed in one of the preceding claims,
**characterized in that**
the drive device has an electric motor (12) with a rotor and a stator, wherein the rotor serves as an oil separator for refrigerant that is supplied thereto.

12. The compressor (10, 110) as claimed in one of the preceding claims,
**characterized in that**
the compressor (10, 110) is of two-stage design and has a refrigerant feed device (20) for refrigerant at low pressure and a refrigerant feed device (36) for refrigerant at intermediate pressure and a refrigerant discharge device (24) for refrigerant at intermediate pressure and a refrigerant discharge device (38) for refrigerant at high pressure, wherein in each case at least sections, in particular sections arranged within the compressor (10, 110), of each refrigerant feed device (20, 36) and of each refrigerant discharge device (24, 38) are arranged so as to be spaced apart from one another.

13. The compressor as claimed in one of the preceding claims,
**characterized in that**
the compressor (10, 110) is provided for R744 as refrigerant.

14. The compressor (10, 110) as claimed in one of the preceding claims,
**characterized in that**
the compressor (10, 110) has at least two housing components (15-1, 15-2) which are connected to one another in gas-tight and non-disassemblable fashion, and/or the compressor (10, 110) is of a hermetic or semi-hermetic type of construction.

15. A refrigeration system,
**characterized in that**
it has a compressor (10, 110) as claimed in one of the preceding claims.

16. The refrigeration system as claimed in claim 15,
**characterized in that**
it has an intercooler (28) for cooling refrigerant that is provided by a refrigerant discharge device (24, 38) of the compressor (10, 110).

## Revendications

1. Compresseur (10, 110) comprenant un carter (15), un dispositif d'entraînement (12) et un dispositif de compression (14) comptant un ou plusieurs étage(s) de compression (14-1, 14-2) en vue de comprimer un agent frigorigène, ledit compresseur (10, 110) comportant, en outre, un ou plusieurs dispositif(s) (20, 36) d'amenée d'agent frigorigène, conçu(s) pour délivrer de l'agent frigorigène audit dispositif de compression (14), et un ou plusieurs dispositif(s) (24, 38) d'évacuation d'agent frigorigène, conçu(s) pour évacuer de l'agent frigorigène hors dudit dispositif de compression (14), sachant qu'au moins une zone de l'un des dispositifs d'amenée d'agent frigorigène, ou au moins une zone d'au moins l'un, notamment de chacun des multiples dispositifs (20, 36) d'amenée d'agent frigorigène, est agencée de manière à être séparée thermiquement d'avec l'un des dispositifs d'évacuation d'agent frigorigène, ou au moins d'avec l'un, notamment d'avec chacun des multiples dispositifs (24, 38) d'évacuation d'agent frigorigène,
**caractérisé par le fait que**
le dispositif (38) d'évacuation d'agent frigorigène comprend cinq régions partielles de haute pression respectivement reliées les unes aux autres avec étanchéité aux gaz, à savoir une première région partielle tubulaire de haute pression (38-1) partant du carter (15) du compresseur et gagnant un raccord (40) de haute pression, à l'extérieur dudit carter (15) du compresseur ; une deuxième région partielle de haute pression (38-2) pareillement de réalisation tubulaire, qui part dudit carter (15) du compresseur et gagne une troisième région partielle de haute pression (38-3), à l'intérieur dudit carter (15) du compresseur ; ladite troisième région partielle de haute pression (38-3) qui présente une réalisation sensiblement parallélépipédique, c'est-à-dire une section transversale rectangulaire, et sert à l'amortissement de pulsations dans le volume sous haute pression ; une quatrième région partielle de haute pression (38-4), qui part de ladite troisième région partielle de haute pression (38-3) et gagne le dispositif de compression (14) ; et une cinquième région partielle de haute pression (38-5) ménagée dans ledit dispositif de compression (14), reliée à des sorties cylindriques de l'étage de compression (14-2) et servant à évacuer de l'agent frigorigène soumis, respectivement, à une haute pression ou à une pression finale de compression.

2. Compresseur (10, 110) selon la revendication 1,
**caractérisé par le fait que**
- ledit compresseur comprend plus d'un dispositif d'amenée d'agent frigorigène,
- est notamment de réalisation à étages multiples, et
- au moins une zone de chaque dispositif (20, 36) d'amenée d'agent frigorigène est agencée de manière à être séparée thermiquement d'avec le ou les dispositif(s) (24, 38) d'évacuation d'agent frigorigène.

3. Compresseur (10, 110) selon la revendication 1,
**caractérisé par le fait que**
- ledit compresseur comprend plus d'un dispositif d'amenée d'agent frigorigène,
- est notamment de réalisation à étages multiples, et
- au moins une zone de chaque dispositif (20, 36) d'amenée d'agent frigorigène est agencée de manière à être séparée thermiquement d'avec un quelconque autre dispositif (20, 36) d'amenée d'agent frigorigène.

4. Compresseur (10, 110) selon la revendication 1,
**caractérisé par le fait que**
- ledit compresseur comprend plus d'un dispositif d'évacuation d'agent frigorigène,
- est notamment de réalisation à étages multiples, et
- au moins une zone de chaque dispositif (24, 38) d'évacuation d'agent frigorigène est agencée de manière à être séparée thermiquement d'avec un quelconque autre dispositif (24, 38) d'évacuation d'agent frigorigène.

5. Compresseur (10, 110) selon l'une des revendications précédentes,
**caractérisé par le fait que**
la ou les zone(s), agencée(s) de manière à être séparée(s) thermiquement d'avec un autre ou d'autres dispositif(s) (20, 36) d'amenée d'agent frigorigène ou dispositif(s) (24, 38) d'évacuation d'agent frigorigène, ou séparée(s) d'avec des zones de ces derniers, est (sont) réalisée(s) de manière à être séparée(s) d'avec ces derniers et/ou à ne présenter mutuellement aucune surface de contact ou une telle surface réduite à un minimum et/ou à être espacée(s) de ces derniers et/ou à être séparée(s), d'avec ces derniers, par un matériau thermiquement isolant ou doté d'une faible conductivité thermique.

6. Compresseur (10, 110) selon l'une des revendications précédentes,
**caractérisé par le fait**
**qu'**une ou plusieurs des zones, agencées de manière à être séparées thermiquement d'avec un autre ou d'autres dispositif(s) d'amenée d'agent frigorigène ou dispositif(s) (24, 38) d'évacuation d'agent frigorigène, s'étend(ent) jusqu'au dispositif de compression (14) à partir de la face intérieure du carter (15) dudit compresseur.

7. Compresseur (10, 110) selon l'une des revendications précédentes,
**caractérisé par le fait**
**qu'**un dispositif (20, 36) d'amenée d'agent frigorigène débouche dans le carter dudit compresseur, en particulier dans la région du dispositif d'entraînement (12) ou au voisinage de celui-ci.

8. Compresseur (10, 110) selon la revendication 7,
**caractérisé par le fait que**
le dispositif d'amenée d'agent frigorigène, qui débouche dans le carter (15) dudit compresseur, est un dispositif d'amenée (20, 36) dédié à un agent frigorigène soumis à une basse pression ou à un agent frigorigène soumis à une pression intermédiaire.

9. Compresseur (10, 110) selon l'une des revendications précédentes,
**caractérisé par le fait**
**qu'**au moins un dispositif (24, 38) d'évacuation d'agent frigorigène, en particulier un dispositif d'évacuation dédié à un agent frigorigène (24) soumis à une pression intermédiaire, est prévu pour être raccordé à une entrée d'un refroidisseur intermédiaire (28) d'agent frigorigène d'une installation frigorifique, ou peut être en communication fluidique avec une entrée d'un refroidisseur intermédiaire d'agent frigorigène dudit compresseur (10, 110).

10. Compresseur (10, 110) selon l'une des revendications 7 à 9,
**caractérisé par le fait que**
le dispositif (36) d'amenée d'agent frigorigène, qui débouche dans le carter (15) dudit compresseur, est prévu pour être raccordé à une sortie d'un refroidisseur intermédiaire (28) d'agent frigorigène d'une installation frigorifique, ou peut être en communication fluidique avec une sortie d'un refroidisseur intermédiaire d'agent frigorigène dudit compresseur (10, 110).

11. Compresseur (10, 110) selon l'une des revendications précédentes,
**caractérisé par le fait que**
le dispositif d'entraînement comporte un moteur électrique (12) muni d'un rotor et d'un stator, ledit rotor remplissant la fonction d'un séparateur d'huile dédié à de l'agent frigorigène qui lui est délivré.

12. Compresseur (10, 110) selon l'une des revendications précédentes,
**caractérisé par le fait que**
ledit compresseur (10, 110) est de réalisation à deux étages et comprend un dispositif (20) d'amenée d'agent frigorigène, dédié à un agent frigorigène soumis à une basse pression, ainsi qu'un dispositif (36) d'amenée d'agent frigorigène dédié à un agent frigorigène soumis à une pression intermédiaire, de même qu'un dispositif (24) d'évacuation d'agent frigorigène, dédié à un agent frigorigène soumis à une pression intermédiaire, et un dispositif (38) d'évacuation d'agent frigorigène dédié à un agent frigorigène soumis à une haute pression, sachant qu'au moins des zones, en particulier des zones de chaque dispositif (20, 36) d'amenée d'agent frigorigène et de chaque dispositif (24, 38) d'évacuation d'agent frigorigène, situées à l'intérieur dudit compresseur (10, 110), sont respectivement agencées avec espacement mutuel.

13. Compresseur selon l'une des revendications précédentes,
**caractérisé par le fait que**
ledit compresseur (10, 110) est prévu pour du R744 en tant qu'agent frigorigène.

14. Compresseur (10, 110) selon l'une des revendications précédentes,
**caractérisé par le fait que**
ledit compresseur (10, 110) comprend au moins deux parties structurelles (15-1, 15-2) de carter, reliées l'une à l'autre avec étanchéité aux gaz et de manière non démontable, et/ou ledit compresseur (10, 110) est d'un type de réalisation hermétique ou semi-hermétique.

15. Installation frigorifique
**caractérisée par le fait**
**qu'**elle est munie d'un compresseur (10, 110) conforme à l'une des revendications précédentes.

16. Installation frigorifique selon la revendication 15,
**caractérisée par le fait**
**qu'**elle est pourvue d'un refroidisseur intermédiaire (28) conçu pour refroidir de l'agent frigorigène fourni par un dispositif (24, 38) d'évacuation d'agent frigorigène hors du compresseur (10, 110).
